# FASCICULE DE BREVET EUROPEEN

(11) **EP 0 784 441 B1**
(45) Date de publication et mention de la délivrance du brevet: **22.08.2001**
(21) Numéro de dépôt: 95932580.4
(22) Date de dépôt: 29.09.1995
(51) Int. Cl.: A45B 25/18, A45B 25/22

(54) **OBJET PLIANT ET PORTABLE DE PROTECTION CONTRE L'EXPOSITION A DES ELEMENTS CLIMATIQUES**
FALTBARE UND TRAGBARE WETTERSCHUTZVORRICHTUNG
COLLAPSIBLE AND PORTABLE DEVICE PROVIDING PROTECTION FROM THE ELEMENTS

(30) Priorité: 29.09.1994 BE 9400889
(43) Date de publication de la demande: 23.07.1997
(73) Titulaire: Deshayes, Michel, 1380 Lasne (BE)
(72) Inventeur: Deshayes, Michel, 1380 Lasne (BE)
(86) Numéro de dépôt international: BE9500090
(87) Numéro de publication internationale: WO9609780

(56) Documents cités:
- EP-A- 0 382 122
- EP-A- 0 632 976
- FR-A- 392 568
- GB-A- 1 358 736
- US-A- 1 628 539
- US-A- 3 557 809

## Description

La présente invention se rapporte à un objet pliant et portable de protection, en particulier de personnes, contre l'exposition à des éléments climatiques, tel qu'un parapluie ou un parasol.

Pour se protéger contre les rayonnements solaires ou contre la pluie, la neige ou la grêle, il est connu d'utiliser des parasols ou des parapluies respectivement. Le type d'objet pliant connu comprend un manche surmonté d'une toile ou étoffe de protection, laquelle peut être déployée et tendue par le coulissement sur le manche d'une bague, appelée coulant, actionnant un faisceau de baleines.

Un inconvénient du parapluie ou parasol classique réside dans le fait que la toile peut se retourner sous l'effet d'un coup de vent ou d'une rafale. Outre le fait que cela est fort gênant pour l'utilisateur, un retournement brutal de la toile peut même considérablement endommager le parapluie ou parasol, allant jusqu'à provoquer une mise hors d'usage de celui-ci, notamment à cause d'une déchirure de la toile ou d'un pliage, voire même cassure, d'une baleine.

De plus, en cas de forte pluie ou de pluie persistante, la toile finit par se mouiller complètement et peut voir ainsi son efficacité quant à l'étanchéité réduite.

Dans le brevet français FR-A-392568 est divulguée une ombrelle hygiénique à double toile, chacune soutenue par une carcasse respective. Grâce à la toile secondaire supplémentaire, une meilleure étanchéité est assurée pour l'utilisateur, du fait qu'elle forme un écran supplémentaire.

L'ombrelle qui est décrite vise notamment à permettre une ventilation améliorée tout en préservant une bonne protection contre les éléments, tels que des rayons solaires, tout en n'offrant qu'une armature de baleines traditionnelle avec sa carcasse de soutien pour chaque toile. Des carcasses primaires et secondaires sont accouplées ensemble par une douille portant leur deux noix et coulissant sur le manche commun de l'ombrelle. De plus, cette armature comprend une douille en forme de cylindre présentant à chacune de ses deux extrémités un anneau de liaison avec chaque fois un faisceau de baleines respectif mutuellement indépendant nécessitant pour chaque faisceau un faisceau de baleines d'ouverture, ce qui augmente considérablement le nombre total de baleines. Le poids total de l'ombrelle s'en trouve fortement augmenté et on se trouve en présence d'un double système de faisceaux de baleines à deux étages constituant ainsi une structure plutôt complexe.

L'ombrelle ou parapluie décrit dans le document américain US-A-3 557 809 comprend un châssis ou une charpente avec une structure générale conventionnelle tout en présentant une série d'encoches recevant les extrémités intérieures d'éléments allongés pour permettre un mouvement à pivotement limité de ceux-ci autour des axes de l'arbre du manche. Le châssis décrit dans ce document offre donc la possibilité d'un mouvement de pivotement limité mutuel des deux toiles reposant sur un agencement relativement complexe.

L'objet selon la présente invention a pour but de remédier aux inconvénients précités, notamment en procurant un objet de protection de construction solide. L'objet de protection comprend un manche pour saisir l'objet, une toile de protection primaire, et une toile secondaire supplémentaire en aval de la toile de protection primaire précitée. Chaque toile possède un faisceau de baleines propre destiné à supporter et tendre la toile correspondante. Lle faisceau de baleines primaire présente en outre un faisceau de baleines d'ouverture qui sont adjointes à chaque baleine primaire et agencées à coulissement, par l'action d'un moyen de coulissement, le long du manche entre une position de fermeture dudit objet et une position d'ouverture pour ladite protection. Lesdits faisceaux primaire et secondaire sont agencés de façon à coopérer mutuellement par des moyens de coopération. Afin de remédier aux inconvénients précités, l'objet proposé selon l'invention est remarquable par le fait que les moyens de coopération précités sont formés par un faisceau de paires de baleines de liaison solidarisant chaque baleine de l'un des faisceaux de baleines précités secondaire à chaque baleine adjacente appartenant à l'autre faisceau de baleines primaire par l'intermédiaire de ladite baleine d'ouverture respective correspondante. De plus, chaque toile est rattachée au manche par l'intermédiaire d'une bague de fixation agencée à hauteur de l'extrémité d'amont du manche et le moyen de coulissement précité est formé par une bague de coulissement.

La double armature constituée des premier et deuxième faisceaux de baleines coopérant entre eux au moyen des baleines de liaison par l'intermédiaire d'un faisceau unique de baleines d'ouverture permet de former une charpente solide pour l'objet de protection et d'augmenter la résistance de l'ensemble. Elle assure, en outre, une meilleure tenue aux vents venant s'engouffrer dans la cavité formée par chaque toile déployée. Ceci confère à l'objet de protection une bonne stabilité de façon à réduire notablement le risque de retournement de la toile. En outre, le risque de déboîtement ou de déformation par pliage de baleines s'en trouve fortement diminué. Cet avantage s'avère encore plus décisif dans le cas d'objet à grand gabarit, tels que des parasols.

De plus, une bonne coordination entre les faisceaux primaire et secondaire de baleines est assuré grâce aux baleines de liaison permettant ainsi une solidarisation des deux faisceaux tout en limitant le nombre de baleines grâce à la présence d'un faisceau unique de baleines d'ouverture pour l'ensemble de la charpente à double faisceau. Ainsi, tout en limitant le poids total de l'objet de protection dans des limites acceptables, un dysfontionnement du parapluie est évité.

Selon un mode de réalisation avantageux de l'invention, chaque toile est agencée de façon à s'étendre symétriquement par rapport au manche, et plus particulièrement, la toile secondaire présente une ouverture qui s'étend de façon sensiblement centrale autour du manche. Ceci permet de réduire le poids et l'encombrement de l'objet, ce qui en facilite la fermeture. De plus, l'accès aux différents faisceaux de baleines est rendu plus commode.

Avantageusement, un certain interstice est prévu entre le bord de l'ouverture centrale de la toile secondaire et la toile adjacente à celle-ci et même un certain interstice est prévu entre le bord extérieur de ladite toile secondaire et la toile primaire. De façon particulièrement avantageuse, entre chacun desdits interstices est prévu un passage respectif. Grâce à la présence des passages, les vents s'engouffrant dans la cavité formée par l'ouverture de l'objet sont évacués au moins en partie par les différents passages, ce qui brise la force des vents, chassant sur la surface intérieure des toiles. Ainsi se trouve sensiblement diminuée la sollicitation des toiles.

Il en résulte l'avantage remarquable que le risque de retournement du parapluie ou parasol est pratiquement nul. Ceci est encore renforcé par le fait que, de par la présence des baleines, les passages précités constituent chacun des canaux d'évacuation dont la largeur correspond à l'écart entre des baleines mutuellement adjacentes. Par conséquent, la masse d'air entrant en force est subdivisée en plusieurs courants d'air d'évacuation, de masse inférieure puisque partagée. Ceci engendre donc une meilleure évacuation des vents, la formation de tourbillons étant en outre contrée et la sollicitation des toiles considérablement mieux répartie.

Par ailleurs, cette circulation d'air forcée engendre également un processus de séchage permanent des toiles.

Des particularités supplémentaires de l'objet selon l'invention sont définies dans les autres sous-revendications 6 à 22. D'autres avantages et particularités de l'invention ressortiront de la description des modes de réalisation exemplaires donnés ci-après à l'aide des dessins annexés.

La figure 1 illustre une vue du dessous d'un objet selon l'invention en position ouverte.

La figure 2 illustre une vue de l'armature de l'objet en position semi-ouverte intermédiaire.

La figure 3 représente une vue schématique en plan de l'armature de l'objet en position complètement ouverte.

La figure 4 représente une vue analogue à la figure 3 sous un certain angle.

La figure 5 représente une vue analogue à la figure 4 à échelle agrandie.

Les figures 6 à 8 illustrent schématiquement différentes positions de baleines intermédiaires.

La figure 9 illustre une vue en élévation partielle d'une variante de l'objet selon la figure 1.

De façon générale, l'invention se rapporte à un objet pliant et portable du type parapluie et/ou parasol. L'objet est destiné plus particulièrement à fournir une protection contre l'exposition à des éléments climatiques, tels que la pluie et le soleil.

La figure 1 montre un parapluie ouvert posé au sol. Le parapluie comprend un manche 3 auquel se rattache une poignée 34 et une première toile 1 agencée de façon à protéger l'utilisateur du parapluie. Par toile, il faut entendre tout pièce d'étoffe généralement utilisée pour les objets décrits ici.

La première toile 1 est tendue de façon classique sur un premier faisceau de baleines 11 s'étendant à partir d'une bague de fixation 6 située à hauteur de la pointe 5 du parapluie, à une certaine distance de l'extrémité de celle-ci. Une bague coulissante 7 est également agencée sur le manche 3, en aval de la bague de fixation 6. Un faisceau de baleines d'ouverture 10 est encore agencé de façon à relier chaque baleine 11 du premier faisceau à la bague coulissante 7 chaque fois dans un plan s'étendant radialement à partir du manche de façon traditionnelle.

Selon l'invention une deuxième toile 2 est prévue en aval de la première 1 laquelle est également supportée par un deuxième faisceau de baleines 12 correspondant. Celui-ci s'étend également à partir de la bague de fixation 6 jusqu'au bord extérieur de la deuxième toile 2. Chacune des baleines 12 du deuxième faisceau est reliée à la bague de coulissement 7 par l'intermédiaire d'un deuxième faisceau de baleines d'ouverture 21, 22 formant également baleines de liaison entre le premier faisceau 11 d'une part et le second faisceau 12 d'autre part.

Ainsi, le parapluie peut être déployé et amené dans la position d'ouverture A par le coulissement suivant le sens de la flèche G indiquée sur la figure 2 de la bague coulissante 7 depuis sa position de repos jusque dans une position d'ouverture située entre ladite position de repos et la bague de fixation 6, à une certaine distance de celle-ci. La bague coulissante 7 est verrouillée dans ladite position d'ouverture de façon connue, par exemple par un cliquet escamotable 46 dans le manche 3 formant arrêt.

Lorsque la bague coulissante 7 est amenée à coulisser le long du manche 9 vers la pointe 5 de celui-ci, les baleines d'ouverture 10; 21, 22 se rattachant à la bague 7 sont entraînées à suivre, à l'une de leurs extrémités, le mouvement de coulissement axial G. Le coulissement de ladite extrémité des baleines d'ouverture 10; 21,22 entraîne les premières et deuxièmes baleines de toile 11, 12 des faisceaux primaire et secondaire respectifs auxquelles elles sont connectées par une liaison d'articulation 41; 42 à leurs extrémités opposées respectives, dans un mouvement de pivotement suivant la direction indiquée par la flèche H, figure 2, dans un plan radial autour du point de liaison de chaque baleine de toile 11, 12 à la bague de fixation 6. Ce mouvement de pivotement coordonné de chacune des baleines de toile 11, 12 vers la pointe 5 amène les première et deuxième toiles 1, 2 à être tendues sur une double armature 47 constituée des premier et deuxième faisceaux de baleines 11, 12 coopérant entre eux au moyen des baleines d'ouverture 10 et de liaison 21, 22 intermédiaires. Cette double armature 47 forme une charpente solide pour le parapluie et confère une bonne stabilité à celui-ci de façon à réduire notablement le risque de retournement de la toile. De plus, le risque de déboîtement ou de déformation par pliage de baleines s'en trouve fortement diminué, ce qui est également le cas pour un endommagement de l'une des toiles 1, 2 dû à un déboîtement ou une déformation de baleine.

L'adjonction d'au moins une deuxième toile 2 augmente en outre l'étanchéité, en compensant une éventuelle perte d'étanchéité de la première toile d'amont provoquée par une complète saturation en eau de celle-ci. Ainsi le parapluie est rendu plus efficace et le confort de l'utilisateur 50 s'en trouve amélioré.

Dans le cas du parasol, l'adjonction d'au moins une deuxième toile 2 forme un écran solaire supplémentaire. Lors de la tombée de la nuit, elle constitue une protection supplémentaire contre la tombée d'humidité. En outre, l'armature renforcée 47 à double faisceau telle que décrite ci-dessus constitue une charpente fort robuste et s'avère ainsi particulièrement avantageuse dans le cas de parasols à grand gabarit.

Comme visible sur la figure 1, il est avantageusement prévu dans la toile secondaire 2 une ouverture 4, laquelle est agencée de façon sensiblement centrale autour du manche 3. Ainsi, le poids de la deuxième toile peut être sensiblement réduit, selon la dimension de l'ouverture 4. De plus, on évite ainsi l'accumulation de matière de toile à hauteur de la pointe 5, ce qui réduit l'encombrement de toile à cet endroit à l'état de fermeture du parapluie. Il en résulte que l'opération de fermeture du parapluie à toile multiple en est rendue plus commode. En outre, la figure 1 illustre clairement que l'ouverture 5 permet un accès aisé à la double armature 47 du parapluie à toile multiple, pour la vérification et/ou l'entretien de celle-ci 47.

La figure 1 fait en outre apparaître l'agencement d'un interstice 8 entre le bord intérieur 28 de la deuxième toile 2 et la surface intérieure 31 de la première toile 1. De préférence, un interstice 9 est également prévu entre le bord extérieur 29 de la toile secondaire 2 et la toile primaire 1, de façon à ce qu'un passage 89 soit formé entre lesdits interstices 8 et 9 lorsque le parapluie est à l'état ouvert A. Ceci constitue un avantage tout à fait remarquable du parapluie à toile multiple car ainsi, tout risque de retournement du parapluie est pratiquement éliminé. En effet, même un vent violent venant s'engouffrer dans la cavité du parapluie suivant la direction de la flèche désignée par le référence E trouve une voie de sortie naturelle par le passage précité. Celui-ci est, de préférence, constitué de plusieurs canaux divergents 32, 31, délimités chacun par une paire de baleines secondaires 12 adjacentes.

Il en résulte que le flux d'air entrant E, pouvant représenter une masse importante, est décomposé en une multitude de flux d'air sortants représentés par les flèches S1, S2, S4, chacun de masse nettement inférieure, ce qui a un effet régularisant et stabilisant sur le parapluie. Cet effet stabilisant est encore renforcé par le fait que la vitesse de l'air entrant est, quant à elle, également décomposée en plusieurs vitesses de grandeurs et surtout d'orientations différentes d'un canal à l'autre, ainsi qu'il ressort de la figure 1. Ainsi, les courants d'air S1, S2, S4 s'atténuent mutuellement ce qui a un effet réducteur sur les forces en présence. Par conséquent, un équilibre s'instaure et la stabilité du parapluie s'en trouve renforcée avec, en outre, une diminution de la sollicitation de celui-ci due au vent. On se reportera utilement aux différences de tracés respectifs entre les flèches E d'une part et les flèches désignées par S1, S2, S4 d'autre part.

Un avantage supplémentaire de l'agencement du passage précité, de préférence subdivisé en canaux, réside dans le processus de séchage de chaque toile 1, 2 qu'il engendre à hauteur des surfaces de toile qui sont en contact avec les flux d'air sortant S1, S2, S4, ...

Un autre avantage encore résultant du passage, qui est considérablement renforcé par la canalisation des flux d'air, consiste dans la très nette diminution de tourbillons sous le parapluie, ce qui a également un effet stabilisateur sur l'équilibre de celui-ci.

Pour le parasol, il y a en parallèle l'avantage que la circulation des petits courants d'air dans les canaux peut former un matelas isolant, ce qui renforce la fonction d'isolation et de protection du parasol contre le rayonnement solaire. En conférant un profilé divergent suivant le sens des flèches S1, S2, S4, ..., entre les toiles 1 et 2, on peut obtenir l'effet précité de circulation d'air dans les canaux même en l'absence de vent, ce qui peut procurer une légère sensation de fraîcheur aux personnes situées sous le parasol. Le profilé divergent précité peut être obtenu par exemple en combinant des première et deuxième toiles 1, 2 de courbure différente, notamment en choisissant pour la toile d'aval 2 une courbure plus prononcée que pour la toile d'amont 1.

La circulation d'air est favorisée par la présence d'interstices intérieurs 8 faibles qui assurent un bon tirage d'air avec le gradient de pression dans chaque canal ainsi engendré.

Selon une variante de profilé, le passage précité pourrait, le cas échéant, également être réalisé avec une allure convergente.

Afin d'assurer une bonne coordination entre les premier et deuxième faisceaux de baleines 11, 12, il est avantageux de prévoir un faisceau de baleines de liaison 21, 22 reliant chaque baleine 12 du deuxième faisceau à chaque baleine 11 adjacente appartenant au premier faisceau. En solidarisant ainsi les deux faisceaux de baleines 11, 12, on évite un dysfonctionnement du parapluie. La liaison est effectuée de préférence en une première zone de liaison 35 à hauteur de la bague de coulissement et en une seconde zone de liaison opposée 42, à l'extrémité opposée.

Afin de renforcer la solidité du dispositif de liaison 10; 21, 22 entre les deux faisceaux de baleines 11, 12, chaque baleine de liaison 21, 22 est mise en contact avec la baleine d'ouverture correspondante sur une distance prédéterminée de la zone de liaison 35 ainsi qu'il ressort clairement de la figure 3 et des figures 6 à 8.

L'agencement des baleines de liaison 10; 21, 22 décrit ci-dessus permet d'obtenir une configuration d'ensemble telle que représentée sur 1a figure 3. Il s'agit d'une configuration de baleines de liaison en rosace 100. Cette configuration est particulièrement harmonieuse avec la disposition en décalage en rotation symétrique autour du manche des deux faisceaux de baleines de toile 11, 12 entre eux, en particulier à mi-écart entre des baleines adjacentes d'un même faisceau. Cet agencement permet en outre d'augmenter sensiblement la zone utile de couverture fournie par le parapluie. Les parapluies traditionnels laissent apparaître des zones creuses 91 entre les extrémités extérieures 37 de leurs baleines 11 n'offrant aucune couverture à l'utilisateur. Grâce à l'agencement en décalage en rotation précité des différentes toiles 1, 2, lesdites zones creuses 91 sont en bonne partie occupées par des zones saillantes 92 dépassant le contour de la toile de base 1, ce qui augmente la zone protégée pour l'utilisateur s'abritant sous le parapluie comme il apparaît clairement de la figure 3.

L'effet visuel est rendu sur la figure 3. Les traits mixtes représentent d'une part les contours 19, 29 des toiles 1 et respectivement 2 lorsqu'il s'agit de traits extérieurs et d'autre part des lignes de pliage préférentielles 28 de la toile secondaire 2 lorsqu'il s'agit de traits intérieurs comme visible sur la figure 3. Le cas échéant, les traits 28 pourraient représenter chacun des baleines de liaison analogues à celles 21, 22 mentionnées ci-dessus. Chacune de ces baleines de liaison supplémentaires 28 relierait l'extrémité extérieure 38 d'une baleine secondaire 12 à l'extrémité extérieure 41 d'une baleine d'ouverture 10 adjacente. Cette armature doublement renforcée 47, 28 conviendrait parfaitement à des parasols à très grand gabarit grâce à la charpente imposante qu'elle constituerait ainsi. L'effet visuel vu du dessous est illustré sur la figure 3 et laisse apparaître une structure à double rosace 100, 200 très particulière.

Afin de rendre l'agencement des baleines de liaison 21, 22 plus commode, elles présentent une allure lamellaire de façon à pouvoir être mieux calées contre la baleine d'ouverture correspondante 10 dans leur zone de contact mutuel 35 et rendre ainsi leur mise en contact mutuel plus aisée.

Un effet de ressort à lame représenté schématiquement par la flèche désignée par F est ainsi obtenu grâce à la structure particulière, ce qui confère une certaine élasticité au système de baleines et assure une certaine souplesse lors de l'ouverture et/ou la fermeture du parapluie, ce qui est représenté schématiquement par les flèches P et F sur les figures 6 à 8 qui illustrent cette caractéristique particulière de flexibilité des baleines de liaison 21, 22 et d'ouverture 10 entre elles, dans les positions d'écart maximal B, intermédiaire C et de fermeture D. Ceci s'avère particulièrement avantageux pour des parapluies et/ou parasols plus lourds, compensant ainsi un poids plus grand. La commodité d'utilisation s'en trouve améliorée.

Les figures 4 et 5 représentent chacune la double armature 47 en position d'ouverture A, la dernière en agrandi.

La figure 9 montre la partie supérieure d'un parapluie, la toile 1 se terminant en pointe surmontée 39. Grâce à l'agencement d'un moyen élastique, par exemple un ressort, sur la pointe 5 du parapluie à hauteur de la bague de fixation 6 en aval de celle-ci, on obtient une extension en pointe 39 de la toile primaire 1 vers la pointe 5 de l'objet.

A cette fin, la bague de fixation 6 peut présenter une partie d'amont non représentée libérable à coulissement limité sur la pointe 5 vers l'extrémité de celle-ci à partir de la partie restante de la bague qui est fixe. Ladite partie libérable coopère avec le ressort.

Ainsi les baleines 11, 12 restent fixes sur la bague de fixation 6 et la partie de bague libérable peut être libérée et passée vers la pointe entraînant avec elle le sommet de toile se décollant localement par rapport aux baleines à hauteur de la pointe de façon à permettre une remontée du somment de toile en surplomb 39 procurant ainsi un effet surprenant.

Il est encore à noter que les baleines peuvent être réalisées en un matériau élastique métallique ou également synthétique résistant et de faible densité de façon à obtenir un parapluie, parasol ou ombrelle fortement allégé. Ainsi, le poids d'un parapluie suivant l'invention peut-il être rendu à peine plus lourd qu'un parapluie traditionnel avec un écart ne dépassant pas 10% par exemple, voire même à peine 5% en poids.

Il est entendu que la protection conférée par la présente demande de brevet n'est nullement limitée aux modes de réalisation exemplaires cités ci-dessus et qu'elle s'étend à la portée des revendications ci-après.

Ainsi, la présente invention englobe également des objets de protection à toiles multiples asymétriques de forme variable.

## Revendications

1. Objet pliant et portable destiné à la protection, en particulier de personnes, contre l'exposition à des éléments climatiques comprenant :
un manche (3) pour saisir l'objet,
une toile de protection primaire (1),
et une toile secondaire supplémentaire (2) en aval de la toile de protection primaire précitée (1),
chaque toile (1, 2) possédant un faisceau de baleines propre (11, 12) destiné à supporter et tendre la toile correspondante,
le faisceau de baleines primaire (11) présentant en outre un faisceau de baleines d'ouverture (10) qui sont adjointes à chaque baleine primaire (11) et agencées à coulissement, par l'action d'un moyen de coulissement (7), le long du manche (3) entre une position de fermeture (D) dudit objet et une position d'ouverture (A) pour ladite protection,
lesdits faisceaux primaire et secondaire (11, 12) étant agencés de façon à coopérer mutuellement par des moyens de coopération,
caractérisé en ce que les moyens de coopération précités sont formés par un faisceau de paires de baleines de liaison (21, 22) solidarisant chaque baleine de l'un des faisceaux de baleines (12) précités secondaire à chaque baleine (11) adjacente appartenant à l'autre faisceau de baleines primaire par l'intermédiaire de ladite baleine d'ouverture (10) respective correspondante, en ce que chaque toile (1, 2) est rattachée au manche (3) par l'intermédiaire d'une bague de fixation (6) agencée à hauteur de l'extrémité d'amont du manche (3) et en ce que le moyen de coulissement précité est formé par une bague de coulissement (7).

2. Objet de protection climatique suivant la revendication 1, caractérisé en ce que chaque toile (1, 2) est agencée de façon à s'étendre symétriquement par rapport au manche (3) et en ce que la toile secondaire (2) présente une ouverture (4) qui s'étend de façon sensiblement centrale autour du manche (3).

3. Objet de protection climatique suivant la revendication 2, caractérisé en ce qu'un certain interstice (8) est prévu entre le bord (28) de l'ouverture centrale (4) de la toile secondaire (2) et la toile (1) adjacente à celle-ci.

4. Objet de protection climatique suivant l'une des revendications 2 ou 3, caractérisé en ce qu'un certain interstice (9) est prévu entre le bord extérieur (29) de ladite toile secondaire (2) et la toile (1) adjacente à celle-ci.

5. Objet de protection climatique suivant les revendications 3 et 4, caractérisé en ce que entre chacun desdits interstices (8) et (9) est prévu un passage respectif (89).

6. Objet de protection climatique suivant l'une quelconque des revendications précédentes, caractérisé en ce que lesdites toiles (1, 2) possèdent des courbures mutuellement différentes à l'état ouvert (A) de l'objet.

7. Objet de protection climatique suivant la revendication précédente, caractérisé en ce que la toile primaire (1) possède une courbure qui est supérieure à la courbure de la toile secondaire (2) à l'état ouvert (A) de l'objet.

8. Objet de protection climatique suivant l'une quelconque des revendications précédentes, caractérisé en ce que lesdits moyens (21, 22) de coopération des faisceaux primaire et secondaire (11, respectivement 12) solidarisent les baleines d'ouverture (10) des baleines primaires (11) avec les baleines secondaires (12) en une première zone de liaison (35) s'étendant à partir de la bague de coulissement (7) et en une seconde zone de liaison (42).

9. Objet de protection climatique suivant la revendication 2, caractérisé en ce que ladite ouverture (4) est circulaire avec un diamètre correspondant à ladite seconde zone de liaison (42) de façon à faire apparaître les baleines de liaison (21, 22).

10. Objet de protection climatique suivant la revendication 2 ou 3, caractérisé en ce que le diamètre de ladite ouverture (4) est compris entre 1/4 et 3/4, de préférence entre 1/3 et 2/3 du diamètre total de ladite toile secondaire (2).

11. Objet de protection climatique suivant l'une quelconque des revendications précédentes, caractérisé en ce que les baleines de liaison (21, 22) précitées sont mutuellement agencées en forme de rosace (100), le cas échéant, respectivement double rosace (200).

12. Objet de protection climatique suivant l'une quelconque des revendications précédentes, caractérisé en ce que chaque baleine de liaison (21, 22) présente une section transversale rectangulaire de façon à avoir une allure lamellaire s'étendant dans un plan sensiblement radial dans chaque zone de liaison précitée (35, 42).

13. Objet de protection climatique suivant l'une des revendications 8 à 12, caractérisé en ce que dans la première zone de liaison précitée (35) , chaque baleine de liaison (21, 22) est en contact avec la baleine d'ouverture correspondante (10) sur une distance prédéterminée de façon à former un ressort à lame (P) sur ladite distance.

14. Objet de protection climatique suivant la revendication précédente, caractérisé en ce que chaque baleine de liaison (21,22) possède une longueur qui est comprise entre 1/4 et 3/4, de préférence entre 1/3 et 2/3 de la longueur des baleines (12) du faisceau secondaire.

15. Objet de protection climatique suivant l'une quelconque des revendications 1 à 14, caractérisé en ce que les faisceaux de baleines (11, 12) primaire et secondaire sont décalés en rotation symétrique l'un par rapport à l'autre autour du manche (3).

16. Objet de protection climatique suivant la revendication précédente, caractérisé en ce que ledit décalage entre faisceaux adjacents (11, 12) se situe à mi-écart entre des baleines adjacentes appartenant à un même faisceau.

17. Objet de protection climatique suivant l'une quelconque des revendications précédentes, caractérisé en ce que les pointes extérieures (37, 38) des baleines (11, 12) appartenant à des faisceaux de baleines mutuellement adjacents se situent sensiblement dans un cercle de même rayon en position ouverte (A) de l'objet.

18. Objet de protection climatique suivant l'une quelconque des revendications précédentes, caractérisé en ce qu'un moyen élastique est agencé sur la pointe (5) de l'objet à hauteur de la bague de fixation (6) en aval de celle-ci de façon à permettre une extension en pointe (39) de la toile primaire (1) vers la pointe (5) de l'objet.

19. Objet de protection climatique suivant la revendication 18, caractérisé en ce que ledit moyen élastique est formé par un ressort, ladite bague de fixation (6) présentant une partie d'amont libérable à coulissement limité sur la pointe (5) et coopérant avec le ressort précité.

20. Objet de protection climatique suivant l'une quelconque des revendications précédentes, caractérisé en ce que l'objet est un parapluie, parasol ou ombrelle.

21. Objet de protection climatique selon l'une quelconque des revendications précédentes, caractérisé en ce que chaque pan de toile primaire (1), qui est délimité par une paire de baleines (12) adjacente et supporté de façon pratiquement médiane par une baleine primaire (11) , présente l'allure d'une feuille d'arbre de forme sensiblement quadrilatérale.

22. Armature comprenant plusieurs faisceaux de baleines coopérant entre eux, à utiliser dans l'objet suivant l'une des revendications 1 à 21.

## Patentansprüche

1. Faltbare und bewegliche Vorrichtung für den Schutz, besonders der Personen, vor der Ausstellung zu den klimatischen enthaltenen Elementen wobei die Vrorrichtung umfasst:
- ein Handgriff (3) für das Halten der Vorrichtung
- ein schützendes Primärkabinendach (1) und ein zusätzliches Zweitenskabinendach (2) fanden unter vorher erwähntem schützendem Primärkabinendach (1),
- jede Abdeckung (1, 2), dazugehörig mit seinem eigenen Bündel Rippen (11, 12) für das Stützen und das Ausdehnen der entsprechenden Abdeckung,
das Bündel der Primärrippen (11) ein Bündel Stangen für die Öffnung ausserdem darstellend (10), die zu jeder der Primärrippen (11) verbunden werden und die entlang den Handgriff zwischen eine geschlossene Position (d) der besagten Vorrichtung und
eine geöffnete Position (a) schieben kann, um besagtem Schutz, besagtes Primär- und Sekundärbündel seiend zu erlauben dass ein Zusammenarbeit entsteht, dadurch gekennzeichnet dass dem bedeutet verbindet die vorher erwähnte Mitarbeitmittel von einem Bündel Paaren Verbindungstangen (21, 22) und jede Rippe von einer des vorher erwähnten Sekundärrippenbündels (12) zu jeder angrenzenden Rippe (11) seiend ein Teil des anderen Primärrippenbündels durch das intermediacy der besagten entsprechenden jeweiligen Stange (10) für Öffnung, dadurch daß jedes Kabinendach (1, 2) wird zum Handgriff (3) über einen Befestigungring (6) zur Verfügung gestellt an der oberen Extremität des Handgriffs (3) verbunden , und daß das vorher erwähnte gleitende Mittel in Form eines schiebbares Ringes (7) ist.

2. Vorrichtung für klimatischen Schutz gemäss Anspruch 1, dadurch gekennzeichnet daß jedes Kabinendach (1, 2) gesetzt wird , um in Beziehung zu dem Handgriff (3) symmetrisch zu verlängern und dadurch, daß das Sekundärkabinendach (2) einen Abstand ausstellt (4), der in einer im wesentlichen zentralisierten Weise um den Handgriff verlängert.

3. Vorrichtung für klimatischen Schutz gemäss dem Anspruch 2, gekennzeichnet in dass dem dort bereitstellt, wird zur Verfügung gestellt ein bestimmter Raum (8) zwischen dem Rand (28) des zentralen Offnung Abstandes (4) des Sekundärdaches (2) und des Daches (1) neben diesem Sekundärdach.

4. Vorrichtung für klimatischen Schutz entsprechend einem der Ansprüche 2 oder 3, dadurch gekennzeichnet dass dem ein bestimmter Raum (9) bereitstellt, wird zwischen dem externen Rand (29) besagten Sekundärdaches (2) und des Kabinedaches (1) neben besagtem Sekundärdach zur Verfügung gestellt.

5. Vorrichtung für klimatischen Schutz entsprechend Ansprüchen 3 und 4, in dem zwischen jedem besagte Räume gekennzeichnet (8) und (9) bereitstellt, wird ein jeweiliger Durchgang (89) zur Verfügung gestellt.

6. Vorrichtung für klimatischen Schutz entsprechend jeder der vorausgegangenen Anspruche, dadurch gekennzeichnet dass die gesagte Kabinedächer (1, 2) unterschiedene Biegungen der Ausstellung gegenseitig vorstellen, wenn die Vorrichtung geöffnet (a) ist.

7. Vorrichtung für die klimatischen Schutz entsprechend der vorausgegangenen Anspruch, dadurch gekennzeichnet dass der Primärdaches (1) eine Biegung bereitstellt, die grösser ist als die Biegung des Sekundärdaches (2), wenn die Vorrichtung geöffnet (a) ist.

8. Vorrichtung für die klimatischen Schutz entsprechend jeder der vorausgegangenen Ansprüche, dadurch gekennzeichnet dass der gesagte Mittel (21, 22) für Mitarbeit zwischen den Primär- und Sekundärbündels (11, 12 beziehungsweise) die zusammen Öffnungsstangen (10) der Primärrippen (11) mit den Sekundärrippen (12) verbinden in einer ersten Verbindungszone (35) verlängernd vom schiebbaren Ring (7) und in einer zweiten Verbindungszone bei (42).

9. Vorrichtung für die klimatischen Schutz entsprechend dem Anspruch 2, dadurch gekennzeichnet dass diesem besagten Öffnung (4) bereitstellt, ist mit einem Durchmesser kreisförmig, der besagter zweiter Verbindungszone in solch einer Weise, offensichtlich die Verbindungstangen (21, 22) zu bilden entspricht.

10. Vorrichtung für die klimatischen Schutz entsprechend Anspruch 2 oder 3, dadurch gekennzeichnet dass dem der Durchmesser besagter Öffnung (4) bereitstellt, wird zwischen 1/4 und 3/4, vorzugsweise zwischen 1/3 und 2/3 des Gesamtdurchmessers besagten Sekundärdaches (2) enthalten.

11. Vorrichtung für die klimatischen Schutz entsprechend jeder der vorausgegangenen Ansprüche, dadurch gekennzeichnet dass die Verbindungstangen (21,22) gegenseitig geordnet werden, um einem Rose zu bilden, wenn notwendig um eine doppelter Rose beziehungweise zu bilden.

12. Vorrichtung für die klimatischen Schutz entsprechend jeder der vorausgegangenen Ansprüche, dadurch gekennzeichnet dass der die jede Verbindung bereitstellt, versieht (21, 22) Ausstellung ein rechteckiger Querabschnitt mit Rippen, um einen Lamellenaspekt darzustellen, der in einer Fläche verlängert, die in vorher erwähntem jede Verbindungszone (35.42) im wesentlichen radial ist.

13. Vorrichtung für die klimatischen Schutz entsprechend jeder der Ansprüche 8 bis 12, dadurch gekennzeichnet dass in dem in der ersten vorher erwähnten Verbindungszone (35) bereitstellt, jede Verbindungsrippe (21.22) tritt mit der entsprechenden Öffnungstange 10 auf einer vorbestimmten Länge zwecks eine Blattfeder (P) auf besagter Länge zu formen.

14. Vorrichtung für die klimatischen Schutz entsprechend der vorausgegangenen Anspruche , dadurch gekennzeichnet dass dieser jeder Verbindungstange (21, 22) bereitstellt hat eine Länge, zwischen 1/4 und 3/4, vorzugsweise zwischen 1/3 und 2/3 der Länge der Rippen (12) des Sekundärbündels zu schwanken.

15. Vorrichtung für die klimatischen Schutz nach einem der Ansprüche 1 bis 14, in dem die Bündel der Primär- und Sekundärrippen (11, 12) gekennzeichnet bereitstellt werden gegenseitig in bezug auf eine Rotationssymmetrie über den Handgriff (3) versetzt.

16. Vorrichtung für die klimatischen Schutz entsprechend der vorausgegangenen Anspruch, dadurch gekennzeichnet dass der die Größe des besagten Versatzes zwischen den angrenzenden Bündeln (11, 12) bereitstellt ist Hälfte Abstand zwischen den angrenzenden Rippen, die dem gleichen Bündel gehören.

17. Vorrichtung für die klimatischen Schutz entsprechend jeder der vorausgegangenen Anspruch, dadurch gekennzeichnet dass der externen Spitzen (37, 38) bereitstellt der Rippen (11.12) gehörend gegenseitig angrenzenden Bündeln sitzen im wesentlichen an einem Kreis des identischen Radius im geöffneten Zustand (a) der Vorrichtung.

18. Vorrichtung für die klimatischen Schutz entsprechend jeder der vorausgegangenen Anspruche, dadurch gekennzeichnet dass der dort bereitstellt, wird ein elastisches Mittel auf der Spitze (5) der Vorrichtung auf dem Niveau des Befestigungringes (6), unter besagtem Ring, um das Vorhandensein einer scharfen Verlängerung (39) des Primärdaches (1) in Richtung der Zipfel (5) der Vorrichtung zu erlauben zur Verfügung gestellt.

19. Vorrichtung für die klimatischen Schutz entsprechend dem Anspruch 18, dadurch gekennzeichnet dass dem das elastische Mittel bereitstellt, wird von einem Feder gebildet, gesagt der befestigende Ring, der ein untereres bewegliches Teil ausstellt, das fähig ist, auf der Spitz (5) zu schieben und mit dem vorher erwähnten Ring, der zusammenarbeitet.

20. Vorrichtung für die klimatischen Schutz entsprechend jeder der vorausgegangenen Anspruche dadurch gekennzeichnet dass die Vorrichtung ein Regenschirm, ein Sonnenschirm oder ein Sonnenschutz ist.

21. Vorrichtung für die klimatischen Schutz gemäss irgenwelcher der vorhergehenden Ansprüche dadurch gekennzeichnet dass bereitstellt, daß jedes Stück Primärdaches (1), definiert durch ein angrenzendes Paar Rippen (12) und in eine im Wesentlichen mediane Weise durch eine Primärrippe (11) gestützt, das allgemeine Muster eines Baumblattes einer vierseitigen Form ausstellen.

22. Gerippe das einige gegenseitig zusammenarbeitenden Bündel von den Rippen enthält, für Gebrauch in der Vorrichtung entsprechend jeder der Ansprüche 1 bis 21.

## Claims

1. Foldable and portable device for the protection, more particularly of persons, from the exposition to climatic elements comprising :
a handle (3) for holding the device
a primary protecting canopy (1), and a secondary additional canopy (2) located beneath aforesaid primary protecting canopy (1),
each cover (1, 2) being associated with its own bundle of ribs (11, 12) for supporting and stretching the corresponding cover,
the bundle of primary ribs (11) presenting furthermore a bundle of rods for the opening (10) which are joined to each of the primary ribs (11) and which can slide along the handle between a close position (D) of said device and an open position (A) , to allow said protection
said primary and secondary bundle (11,12) being arranged in order to mutually cooperate via cooperation means,
characterised in that the aforesaid cooperation means result from a bundle of pairs of linking rods (21, 22), joining each rib of one of the aforementioned secondary rib bundle (12) to each adjacent rib (11) being part of the other primary rib bundle by the intermediacy of said corresponding respective rod (10) for opening, in that each canopy (1, 2) is joined to the handle (3) via a fastening ring (6) provided at the upper extremity of the handle (3), and in that the aforesaid sliding means is in the form of a slide ring.

2. Device providing climatic protection according to claim 1, characterised in that each canopy (1, 2) is provided such as to extend symmetrically in relation to the handle (3) and in that the secondary canopy (2) exhibits a gap (4) extending in a substantially centralised manner around the handle.

3. Device providing climatic protection according to claim 2, characterised in that there is provided a certain space between the edge (28) of the central gap (4) of the secondary canopy (2) and the canopy (1) adjacent to this secondary canopy.

4. Device providing climatic protection according to one of the claims 2 or 3, characterised in that a certain space (9) is provided between the external edge (29) of said secondary canopy (2) and the canopy (1) adjacent to said secondary canopy.

5. Device providing climatic protection according to claims 3 and 4, characterised in that between each said spaces (8) and (9) is provided a respective passageway (89).

6. Device providing climatic protection according to anyone of the preceding claims, characterised in that said canopies (1, 2) exhibit mutually differing curvatures when the device is open (A).

7. Device providing climatic protection according to the preceding claim, characterised in that the primary canopy (1) exhibit a curvature which is more pronounced that the curvature of the secondary canopy (2) when the device is open (A).

8. Device providing climatic protection according to anyone of the preceding claims, characterised in that said means (21, 22) for cooperation between primary and secondary sets (11, respectively 12) maintains together the opening rods (10) of primary ribs (11) with the secondary ribs (12) in a first linking zone (35) extending from the slide ring (7) and in a second linking zone (42).

9. Device providing climatic protection according to claim 2, characterised in that said gap (4) is circular with a diameter corresponding to said second linking zone in such a way to make apparent the linking rods (21, 22).

10. Device providing climatic protection according to claim 2 or 3, characterised in that the diameter of said opening (4) is comprised between 1/4 and 3/4, preferably between 1/3 and 2/3 of the total diameter of said secondary canopy (2).

11. Device providing climatic protection according to anyone of the preceding claims, characterised in that the aforementioned linking ribs (21, 22) are mutually arranged to form a rose (100), if necessary , respectively a double rose (200).

12. Device providing climatic protection according to anyone of the preceding claims, characterised in that the each linking ribs (21, 22) exhibit a rectangular transverse section in order to present a lamellar aspect extending in a plane substantially radial in aforesaid each linking zone (35,42).

13. Device providing climatic protection according to anyone of the claims 8 to 12, characterised in that in the first aforementioned linking zone (35), each linking rib (21,22) is contacting the corresponding opening 10 on a predetermined length in order to for a leaf spring (P) on said length.

14. Device providing climatic protection according to the preceding claim, characterised in that each linking rod (21, 22) has a length varying between 1/4 and 3/4, preferably between 1/3 and 2/3 of the length of the ribs (12) of the secondary bundle.

15. Device providing climatic protection according to anyone of the claims 1 to 14, characterised in that the bundles of primary and secondary ribs (11, 12) are mutually offset in relation to rotational symmetry about the handle (3).

16. Device providing climatic protection according to the preceding claim, characterised in that the magnitude of said offset between the adjacent bundles (11, 12) is half the distance between adjacent ribs belonging to the same bundle.

17. Device providing climatic protection according to anyone of the preceding claim, characterised in that the external tips (37, 38) of the ribs (11,12) belonging to mutually adjacent bundles are located substantially along a circle of identical radius in the open state (A) of the device.

18. Device providing climatic protection according to anyone of the preceding claims, characterised in that there is provided a resilient means on the tip (5) of the device at the level of the fastening ring (6), beneath said ring, in order to allow the presence of a sharp extension (39) of the primary canopy (1) towards the tip (5) of the device.

19. Device providing climatic protection according to claim 18, characterised in that the resilient means is a spring, said fastening ring exhibiting a lower movable part able to slide on the tip (5) and cooperating with the aforementioned ring.

20. Device providing climatic protection according to anyone of the preceding claims characterised in that the device is a umbrella, a parasol, or a sunshade.

21. Device providing climatic protection according to anyone of the preceding claims characterised in that each piece of primary canopy (1), defined by an adjacent pair of ribs (12) and supported in an essentially median way by a primary rib (11), exhibit the general pattern of a tree leaf of a quadrilateral contour.

22. Frame comprising several mutually cooperating bundles of ribs , for use in the device according to anyone of the claims 1 to 21.
